# FASCICULE DE BREVET EUROPEEN

(11) **EP 0 218 489 B1**
(45) Date de publication et mention de la délivrance du brevet: **18.04.1990**
(21) Numéro de dépôt: 86401760.3
(22) Date de dépôt: 05.08.1986
(51) Int. Cl.: F41A 3/58, F41C 7/00

(54) **Arme à feu à bascule à double canon de gros calibre**
Doppelläufige Kipplaufwaffe grossen Kalibers
Large calibre double-barrel breakdown gun

(30) Priorité: 05.08.1985 FR 8511948
(43) Date de publication de la demande: 15.04.1987
(73) Titulaire: Richert, Pierre, F-57158 Montigny les Metz (FR)
(72) Inventeur: Richert, Pierre, F-57158 Montigny les Metz (FR)
(74) Mandataire: Jolly, Jean-Pierre

(56) Documents cités:
- DE-C- 547 498
- US-A- 2 577 335
- "ENCYCLOPEDIE VAN WAPEN", Uitgeverij Helmond B.V., 1981, p. 134

## Description

La présente invention concerne un lanceur double de projectiles à canons basculants, notamment à canons de gros calibre de 40 à 50 mm.

Le lanceur de projectiles conforme à l'invention est destiné, dans ses différentes versions, à trois domaines différents d'utilisation:
à titre d'arme de défense rapprochée à domicile, d'un grand effet dissuasif, mais sans risque de tuer ou de blesser grièvement l'agresseur;
comme arme anti-émeutes, d'une grande efficacité pour le tir de balles en matière souple de fort diamètre ou de conteneurs de liquides colorants ou lacrymogène, ne nécessitant pas l'emploi d'explosif pour leur mise en oeuvre et ne risquant pas de blesser ou de tuer les personnes visées;
sous forme d'arme alourdie à usage militaire, enfin, en vue du tir de petits obus explosifs fusants, fumignes ou anti-chars.

Ce dernier type d'arme est connu dans la technique et est en usage notamment dans l'armée américaine (type d'arme M79 d'un calibre de 40 mm). Des armes analogues à cadence de tir supérieur sont aussi en cours d'études aux Etats-Unis et dans d'autres pays.

On connaît également des armes anti-émeutes, mais qui sont généralement à réarmement manuel ou semi-automatique, ce qui constitue en sérieux inconvénient.

On a aussi décrit à la page 134 de "Encyclopédie Van Wapens", 1981, Uitgeverij Helmond B.V., un fusil à deux canons qui comporte une table supportant les canons et est montée pivotante sur une poutre fixée sur le bloc de culasse, mais qui n'est pas susceptible d'être démontée.

Un premier but de l'invention est de doubler la cadence de tir des armes de ce type en utilisant des canons juxtaposés montés basculants.

Un autre but de l'invention est de proposer une telle arme, dont les deux canons permettent un chargement et un tir sélectif avec des munitions différentes.

L'invention vise également à proposer une arme de ce type dont les canons repliables sur le bec de crosse facilite le transport malgré son calibre important.

L'invention vise enfin à proposer une arme qui puisse être adaptée aux trois domaines entièrement différents d'utilisation mentionnés ci-dessus, sans risque d'interférence ou de substitution.

A cet effet, l'invention a pour objet un lanceur de projectiles à deux canons parallèles montés basculants par rapport à la crosse, dans lequel lesdits canons sont portés par une table montée pivotante à une extrémité d'une poutre, caractérisé en ce que l'autre extrémité de cette poutre est portée sur un bloc de bascule fixé sur la crosse et en ce que ladite table a une forme telle qu'en position de tir du lanceur, elle chevauche ladite poutre en escamotant ainsi au moins partiellement cette dernière.

Une forme de réalisation de l'invention sera décrite ci-après plus en détail en référence aux dessins annexés, sur lesquels:

La figure 1 est une vue latérale partielle, avec des portions en coupe, du lanceur de projectiles en position de tir;

La figure 2 est une vue analogue du lanceur de projectiles avec les canons basculés;

Dans la description qui va suivre en référence aux figures ci-dessus, on se limitera aux éléments caractéristiques de l'invention et l'on ne décrira pas, par exemple, le verrouillage du lanceur en projectiles ou l'extraction partielle des étuis au basculement des canons, ces systèmes étant classiques et ne faisant pas partie de l'invention.

Comme on le voit sur les figures 1 et 2, le lanceur de projectiles conforme à l'invention comprend deux canons 1 à axes parallèles, montés basculants par rapport à une crosse désignée par la référence générale 2.

Conformément à l'invention, les canons 1 sont portés par une table de bascule 3, qui n'est pas prise dans la masse du bloc bascule 4, lui-même fixé sur la crosse, mais est distincte de celui-ci et placée entre les canons 1 et sous les chambres. Cette table est articulée par un axe 5 à l'extrémité d'une poutre 6 dont l'autre extrémité est engagée dans un alésage 7 du bloc-bascule 4 et est rendue solidaire de celui-ci par un écrou 8 vissé dans un taraudage axial 9 de ladite poutre.

La table de bascule 3 comporte à sa partie inférieure un évidement 10, qui vient coiffer en position de tir la poutre 6 en l'escamotant au regard et en la protégeant ainsi de l'extérieur.

La charnière de basculement peut naturellement être munie d'un bouton d'arrêt limitant la course de basculement des canons ou, au contraire, les libérant de manière à permettre leur retournement complet contre le bec de crosse, en vue de faciliter le transport de l'arme.

On notera que le système de basculement avec une poutre reliant la table de bascule et le bloc de bascule permet de diminuer sensiblement la hauteur de l'arme au niveau du canon, à l'emplacement de l'articulation, comme le montre la figure 1, qui est une vue à l'échelle 1/1 d'une forme de réalisation.

Le bloc de bascule 4 est conçu de façon pouvoir loger le système de percussion d'une façon telle que l'ensemble se présente sous une forme très compacte. Ce bloc, usiné dans la masse, est très rigide et son placage à l'arrière de l'ensemble basculant est très simplifié par rapport aux moyens de la technique antérieure, du fait de l'amovibilité de la poutre 6, dont les dimensions longitudinales peuvent être ainsi aisément ajustées.

## Revendications

Lanceur de projectiles à deux canons parallèles montés basculants par rapport à la crosse, dans lequel lesdits canons (1) sont portés par une table (3) montée pivotante à une extrémité d'une poutre (6), caractérisé en ce que l'autre extrémité de cette poutre est portée par un bloc de bascule (4) fixé sur la crosse et en ce que ladite table (3) a une forme telle qu'en position de tir du lanceur, elle chevauche ladite poutre (6) en escamotant ainsi au moins partiellement cette dernière.

## Patentansprüche

Waffe mit zwei parallelen, relative zum Kolben kippbaren Läufen, wobei die Läufe (1) an einem an einem Ende eines Trägers (6) schwenkbar angelenkten Auflager (3) gelagert sind, dadurch gekennzeichnet, daß das andere Ende des Trägers von einem am Kolben festgelegten Kippblock (4) getragen ist und daß das Auflager (3) eine derartige Form aufweist, daß es in der Schußposition der Waffe den Träger (6) durch ein zumindest teilweises Überdecken übergreift.

## Claims

A projectile launcher with two parallel barrels mounted tiltably with respect to the stock, in which said barrels (1) are carried by a table (3) mounted pivotally at one end of a beam (6), characterized in that the other end of this beam is carried by a tilt block (4) fixed to the stock and in that said table (3) is of a shape such that when the launcher is in the firing position the table (3) covers said beam (6) thus at least partially concealing the latter.
